# EUROPÄISCHE PATENTSCHRIFT

(11) **EP 1 926 895 B1**
(45) Veröffentlichungstag und Bekanntmachung des Hinweises auf die Patenterteilung: **02.05.2012**
(21) Anmeldenummer: 06805656.3
(22) Anmeldetag: 06.09.2006
(51) Int. Cl.: F01P 3/18, F02M 25/07, F02B 29/04

(54) **KÜHLSYSTEM FÜR EIN KRAFTFAHRZEUG**
COOLING SYSTEM FOR A MOTOR VEHICLE
SYSTEME DE REFROIDISSEMENT POUR VEHICULE AUTOMOBILE

(30) Priorität: 06.09.2005 DE 102005042396
(43) Veröffentlichungstag der Anmeldung: 04.06.2008
(73) Patentinhaber: Behr GmbH & Co. KG, 70469 Stuttgart (DE)
(72) Erfinder: IRMLER, Klaus, 72119 Ammerbuch (DE); MAUCHER, Ulrich, 70825 Korntal-Münchingen (DE)
(74) Vertreter: Grauel, Andreas
(86) Internationale Anmeldenummer: PCT/EP2006/008682
(87) Internationale Veröffentlichungsnummer: WO 2007/028591

(56) Entgegenhaltungen:
- EP-A- 0 499 071
- EP-A- 1 420 221
- WO-A-2004/051069
- WO-A-2004/113815
- DE-A- 19 849 619
- FR-A- 2 283 338
- US-A1- 2003 141 037

## Beschreibung

Die Erfindung betrifft ein Kühlsystem für ein Kraftfahrzeug nach dem Oberbegriff des Anspruchs 1.

Moderne Kraftfahrzeuge haben aufgrund steigender Motorleistungen und zunehmender Anzahl von Nebenaggregaten bereits eine hohe thermische Gesamtleistung, für die große Kühlleistungen zur Abführung von Wärme mittels Wärmetauschern notwendig sind. Dabei wird der häufig begrenzte Bauraum für einen im Fahrtwind angeordneten Wärmetauscher oder Verbund von Wärmetauschern inzwischen vollständig genutzt. Der mögliche Strom an Umgebungsluft wird allgemein durch zunehmend leistungsfähigere Lüfter, die zumeist auf der Saugseite eines Hauptkühlers angeordnet sind, verbessert. Insgesamt ist die maximale Kühlleistung durch im Fahrtwind beziehungsweise stirnseitig eines Kraftfahrzeugs angeordnete Wärmetauscher bzw. Wärmetauscherpakete weitgehend ausgereizt.

Diese Situation trifft auf immer strengere Emissionsnormen, die in den nächsten Jahren vor allem in Europa und den USA anstehen. Um diesen Emissionsnormen insbesondere bei Dieselmotoren, grundsätzlich jedoch auch bei Ottomotoren und neuen Motorkonzepten wie etwa HCCI gerecht zu werden, wird vielfach vorgeschlagen, die Emissionen, insbesondere von Stickoxyden, durch zumindest teilweise Abgasrückführung in den Verbrennungstrakt des Motors zu verringern. Diese Abgasrückführung ist nur sinnvoll, wenn das Abgas zuvor gekühlt wird. Hierzu wurden bisher im Wesentlichen flüssigkeitsgekühlte Wärmetauscher vorgeschlagen, wobei die Kühlflüssigkeit zumeist an den Hauptkühlkreislauf des Verbrennungsmotors angeschlossen ist. Hierdurch werden mittels der Abgasrückführung große thermische Leistungen in den Hauptkühlkreislauf des Verbrennungsmotors eingetragen, die im Falle von Nutzkraftfahrzeugen bis zu über 100 kW betragen können,

Zudem besteht bei der Abgasrückführung die grundsätzliche Problematik, dass Leistung und Schadstoffemission des Motors um so besser sind, je kühler die ansaugseitigen Gase sind. Hierbei tritt die Kühlung der rückgeführten Abgase mittels eines Flüssigkeits-Wärmetauschers an prinzipbedingte Grenzen, da zumindest bei Verwendung von Hauptmotorkühlmittel die Temperatur des kühlenden Sekundärmediums im Bereich von 100°C liegt.

Neben der Problematik der Kühlung von rückgeführten Abgasen ergibt sich auch eine zunehmende Problematik der Kühlung von aufgeladener Frischluft. Inzwischen sind mehrstufige Aufladungssysteme entwickelt, wobei grundsätzlich Wirkungsgrad und Leistungsgewicht eines Verbrennungmotors durch hohe Abgasaufladung verbessert werden. Die bei der Abgasaufladung entstehenden hohen Frischgastemperaturen sind jedoch zu kühlen. Bei den bekannten Anordnungen eines Ladeluftkühlers in Baueinheit mit dem im Fahrtwind angeordneten Hauptkühler eines Fahrzeugs liegt bedingt durch die Verwendung des gleichen Luftstroms aus der Umgebungsluft eine Begrenzung der erzielbaren Kühlleistung vor. Diese ist letztlich durch die gegebenenfalls designbedingte Begrenzung der Fahrzeugstirnfläche bzw. der Lufteintritts-Querschnitte limitiert ist.

DE 102 03 003 A1 beschreibt ein Kühlsystem für ein Kraftfahrzeug, bei dem ein Teil der Abgase des Verbrennungsmotors in einen aufgeladenen Frischluftstrom eingeleitet werden, wobei die rückgeführten Abgase zuvor durch einen mit einem Bypass versehenen Flüssigkeits-Wärmetauscher gekühlt werden. Der Flüssigkeits-Wärmetauscher ist dabei an den Hauptkühlkreislauf des Verbrennungsmotors angeschlossen.

Die EP 0499 071 offenbart eine Kühlanlage für einen Verbrennungsmotor mit Wärmetauschern für Motorkühlmittel und Ladeluft mit Mikroprozessorsteuerung.

Die WO 2004/051069 offenbart eine Vorrichtung zur Kühlung von Medien, insbesondere von Abgas und Ladeluft. Dazu werden Wärmeübertrager für Abgas und Ladeluft eingesetzt.

Die FR 2 283 338 offenbart eine Vorrichtung zur Ladeluftkühlung mit einem Lüfter, einem Kompressor und einer Turbine.

Die EP 1 420 221 A2 offenbart einen luftgekühlten Ladeluftkühlermit nacheinander von Kühlluft durchströmten Kühlebenen.

Es ist die Aufgabe der Erfindung, ein Kühlsystem für einen Verbrennungsmotor hinsichtlich seiner thermischen Gesamtleistungsfähigkeit zu verbessern.

Diese Aufgabe wird für ein eingangs genanntes Kühlsystem erfindungsgemäß mit den kennzeichnenden Merkmalen des Anspruchs 1 gelöst.

Das Kühlsystem für ein Kraftfahrzeug umfasst einen ersten im wesentlichen in der Fahrzeugfront angeordneten Wärmetauscher , der insbesondere als Hauptkühler ausgebildet ist, zur Kühlung eines Kühlmittels, dass insbesondere flüssig und/oder gasförmig ist, eines Verbrennungsmotors durch einen Luftstrom aus Umgebungsluft, sowie bedarfsweise zusätzliche Wärmetauscher zur Kühlung oder Heizung weiterer Medien umfasst sowie einen zweiten Kühler, der durch einen Luftstrom aus Umgebungsluft kühlbar ist. Der zweite Kühler ist räumlich getrennt von dem Hauptkühler angeordnet, wobei der Luftstrom für den zweiten Kühler und der Luftstrom für den Hauptkühler räumlich getrennt von einander aus der Umgebung entnommen werden.

Durch die räumlich getrennte Anordnung des zusätzlichen Kühlers von dem Hauptkühler ist es möglich, weitere Luftströme zur Abführung von Wärme des Verbrennungsmotors zu nutzen, wobei der zweite Kühler vorteilhaft der direkten Kühlung von Gasen, insbesondere von Abgas- und/oder Ladeluft, dient.

Erfindungsgemäβ umfasst das Kühlsystem ein Luftfördermittel mittels dessen der zweite Kühler mit einem Luftstrom aus Umgebungsluft beströmbar ist, wobei das Luftfördermittel insbesondere ein bezüglich eines Hauptlüfters des ersten Wärmetauschers separates Luftfördermittel ist. Hierdurch wird insbesondere dann, wenn der zweite Kühler in seiner räumlichen Anordnung nur ungünstig durch Fahrtwind beströmbar ist, eine erhebliche Verbesserung der möglichen Tauscherleistung des zweiten Kühlers insbesondere bei geringen Fahrgeschwindigkeiten erzielt.

In vorteilhafter Ausgestaltung ist das Luftfördermittel ein Radiallüfter. Radiallüfter sind besonders druckfest und besonders unkritisch hinsichtlich der Winkel der an- und abströmenden Luft. Somit sind Radiallüfter ganz besonders zur Versorgung eines zweiten Kühlers im Sinne der Erfindung geeignet, wenn der zweite Kühler- und/oder der Luftansaugbereich an einer ungünstigen Stelle im Motorraum angeordnet ist, insbesondere wenn eine gewinkelte Luftführung im Bereich des Luftfördermittels erforderlich ist. Zudem ergeben Radiallüfter eine hohe Förderleistung bei begrenztem Bauraum und relativ geringer Geräuschentwicklung.

Alternativ hierzu kann jedoch auch ein Axiallüfter als Luftfördermittel Verwendung finden.

Unabhängig von der Art des Luftfördermittels kann dieses bevorzugt vor dem zweiten Kühler (Druckbetrieb), aber auch nach dem zweiten Kühler (Saugbetrieb) angeordnet sein. Weiterhin kann das Luftfördermittel auch zwischen zwei Kühlern angeordnet sein.

Bevorzugt ist das Luftfördermittel über einen Elektromotor antreibbar. Alternativ und bei geeignetem zur Verfügung stehenden Bauraum kann das Luftfördermittel jedoch auch mechanisch mit dem Verbrennungsmotor gekoppelt sein, insbesondere über ein Kupplungsmittel. Grundsätzlich kann jede Art der Kraftübertragung auf das Luftfördermittel gegeben sein, beispielsweise auch ein hydrostatischer Antrieb.

Besonders bevorzugt ist das Luftfördermittel über eine Abgasturbine antreibbar ausgebildet. Dabei kann es sich um eine separate, nur dem Antrieb des Luftfördermittets zugeordnete Abgasturbine handeln. In besonders bevorzugter Ausführung ist das Luftfördermittel mit einer Welle eines Abgas-Turboladers zur Luftaufladung antreibbar. Insbesondere kann dabei das Luftfördermittel ein auf einem überstehenden Zapfen der Abgas-Turboladerwelle aufgebrachtes Schaufelrad sein, wobei dem Abgas-Turbolader ein entsprechender weiterer Gehäuseteil hinzugefügt ist. Der Abgas-Turbolader kann dabei modular aufgebaut sein, so dass er auch als Komponente ohne das zusätzliche Luftfördermittel bei entsprechenden Fahrzeugen einsetzbar ist, wobei eine modifizierte Version mit zusätzlichem Luftfördermittel-Modul bei anderen Motoren mit beispielsweise höheren Emissionsgrenzwerten oder höherer Leistung Verwendung finden kann.

Grundsätzlich ist es bevorzugt vorgesehen, dass ein Antrieb des Luftfördermittels selektierbar regelbar, insbesondere an- und abschaltbar, ausgebildet ist. Hierdurch kann der Energieverbrauch entsprechend der Fahrsituation gesenkt werden, wenn keine Antrieb des Luftfördermittels des zweiten Kühlers erforderlich ist.

In dem erfindungsgemäßen Kühlsystem ist ein dritter Kühler vorgesehen, welcher von dem dem Verbrennungsmotor zuführbaren Gas durchströmt wird, wobei das Gas in dem dritten Kühler mittels eines flüssigen Mediums, insbesondere eines Kühlmittels des Verbrennungsmotors, kühlbar ist. Hierdurch wird insgesamt eine zwei- oder mehrstufige Kühlung des gasförmigen Primärmediums realisiert, wobei insbesondere bevorzugt eine erste Kühlstufe durch den flüssigkeitsbetriebenen dritten Kühler und eine zweite Kühlstufe durch den luftumströmten zweiten Kühler gegeben ist. Durch diese Anpassung der Kühlmitteltemperaturen (Flüssigkeit in der Regel im Bereich von 100°C bei der ersten Stufe, Umgebungsluft typisch im Bereich von 20°C bei der zweiten Stufe) ist eine besonders effektive Kühlung des Gases möglich, wobei zudem durch die luftgekühlte Stufe ein erheblicher Teil der thermischen Energie des Gases nicht in das Kühlsystem des Verbrennungsmotors eingetragen wird, sondern unmittelbar an die Umgebung abgegeben wird (direkte Kühlung durch die zweite Stufe).

In einer bevorzugten Ausführung wird der zweite Kühler von einem zu dem Verbrennungsmotor rückgeführten Abgasstrom durchströmt. Je nach Auslegung des Kühlsystems kann der zweite Kühler ein Niederdruck-Abgaskühler sein, bei dem das in dem Kühler geführte Abgas nach einer letzten Stufe eines Abgas-Turboladersystems entnommen wird.

Der zweite Kühler kann jedoch auch von einem zu dem Verbrennungsmotor geführten Strom aus aufgeladener Frischluft durchströmt werden, oder in weiterer alternativer Ausführung von einem Gemisch aus zu dem Verbrennungsmotor geführter aufgeladener Frischluft und Abgas.

Hinsichtlich der bevorzugten Bauart des zweiten Kühlers ist dieser vorteilhaft ein Parallelstromkühler, insbesondere ein Gegenstromkühler. Durch die Parallelstromanordnung wird dem Umstand Rechnung getragen, dass in der Mehrzahl der Fälle der zweite Kühler in begrenztem und gegebenenfalls ungünstig geformten Bauraum unterzubringen ist. Die Gegenstromanordnung ist hinsichtlich der Kühlleistung besonders vorteilhaft. Es kann sich bei der Bauart des zweiten Kühlers insbesondere um einen Tri-Flow-Kühler handeln, bei dem drei Anschlüsse für das kühlende Sekundärmedium vorgesehen sind, was zu einer besonders guten Kombination von Kühlleistung und Temperaturverteilung im Material des Kühlers führt. Allgemein kann der zweite Kühler auch ein zumindest zweipfadiger Kühler sein, wodurch die Kühlleistung bei gegebener Kühlerdimension und ausreichend zur Verfügung stehenden Kühlluftstrom verbessbar ist.

Bei geeigneten Bedingungen insbesondere hinsichtlich des Bauraums kann der zweite Kühler jedoch auch ein Kreuzstromkühler sein.

In dem erfindungsgemäßen Kühlsystem ist ein weiterer luftgekühlter Kühler vorgesehen, wobei der zweite Kühler zur Kühlung von einem der beiden, Abgas- oder frischer Ladeluft, und der weitere Kühler zur Kühlung von dem jeweils anderen der beiden ausgebildet ist. Insbesondere können dabei beide luftgekühlte Kühler räumlich von einem Hauptkühler des Fahrzeugs getrennt sein, es kann aber auch nur einer der beiden luftgekühlten Kühler in räumlich getrennter Anordnung zu dem Hauptkühler vorliegen. Dabei ist ein Strom aus Umgebungsluft durch ein gemeinsames Luftfördermittel sowohl zu dem zweiten als auch zu dem weiteren Kühler förderbar. Dies kann etwa dadurch realisiert sein, dass der zweite Kühler und der weitere Kühler benachbart angeordnet sind. Es kann sich jedoch auch um eine nicht benachbarte Anordnung mit entsprechend verzweigten Luftführungskanälen handeln, wobei das gemeinsame Luftfördermittel die Umgebungsluft im Druckbetrieb durch beide Luftkanäle treibt.

Der dem zweiten Kühler zugeordnete Luftstrom ist über ein Ventilmittel, insbesondere eine stellbare Klappe, in seiner Größe veränderbar. Hierdurch ist die Kühlleistung des zweiten Kühlers auf einfache Weise an die jeweiligen Anforderungen anpassbar, wobei in die stellbare Klappe eine Anpassung auch dann ermöglicht, wenn der Luftstrom fahrtwindbedingt ist.

In einer Führung des zu kühlenden Gases ist ein veränderbarer Abzweig, insbesondere ein Bypass, vor dem zweiten Kühler vorgesehen . Hierdurch wird berücksichtigt, dass insbesondere luftgekühlte Gaskühler bei niedrigen Außentemperaturen vereisen können, wobei gefrorenes Kondenswasser der geführten Gase, insbesondere im Falle von geführten Abgasen, den Durchtritt des Primärmediums durch den Kühler verringern oder verhindern können. Der veränderbare Abzweig kann sowohl ein Bypass sein oder einfach eine Öffnung, mittels derer gestautes Abgas in die Umgebung abblasbar ist. Die Veränderbarkeit des Abzweigs kann dabei in einer Überdruckklappe bestehen oder auch in einer regelbaren Klappe. Vorteilhaft ist die Anordnung so ausgebildet, dass durch Abblasen oder Bypass-Umleitung des Gases der Wärmetauscher erwärmt wird, um das gefrorene Kondenswasser zu schmelzen.

Allgemein ist es in vorteilhafter Ausgestaltung vorgesehen, dass die abströmende Kühlluft des zweiten Kühlers zumindest teilweise einem Fahrzeuginnenraum zu Zwecken der Heizung zuführbar ist. Hierzu kann etwa eine Zuführung der von dem zweiten Kühler abströmenden Kühlluft über einen Kanal in einen Eintrittsbereich einer Belüftungs- oder auch Klimaanlage des Fahrzeugs vorgesehen sein. Die Zuführung der erwärmten Abluft kann z.B. über eine Stellklappe regelbar sein. Ein erheblicher Vorteil einer solchen Nutzung der erwärmten Kühlluft liegt in einem besonders schnellen Ansprechen der Fahrzeugheizung bei Kaltstart des Motors. Zudem wird der zweite Kühler häufig in einem seitlichen oder hinteren Bereich des Motorraums angeordnet sein, wodurch sich eine im Vergleich zum Hauptkühler bessere Anschlußmöglichkeit des Abluftstroms an die Belüftungsanlage ergibt.

Zur Sicherstellung einer ausreichend niedrigen Kühllufttemperatur für den zweiten Kühler ist es allgemein vorteilhaft vorgesehen, dass eine Ansaugung von Umgebungsluft zur Kühlung des zweiten Kühlers außerhalb des Motorraums stattfindet. Insbesondere kann eine Ansaugung dabei im Bereich eines Radkastens vorgesehen sein.

Weitere Vorteile und Merkmale ergeben sich aus den nachfolgend beschriebenen Ausführungsbeispielen sowie den abhängigen Ansprüchen.

Vorteilhaft ist, dass das Luftfördermittel ein Radiallüfter ist.

Vorteilhaft ist, dass das Luftfördermittel ein Axiallüfter ist.

Vorteilhaft ist, dass das Luftfördermittel über einen Elektromotor antreibbar ist.

Vorteilhaft ist, dass das Luftfördermittel mechanisch mit dem Verbrennungsmotor koppelbar ist.

Vorteilhaft ist, dass das Luftfördermittel über eine Abgasturbine antreibbar ist.

Vorteilhaft ist, dass das Luftfördermittel mit einer Welle eines Abgas-Turboladers zur Luftaufladung antreibbar ist.

Vorteilhaft ist, dass der zweite Kühler ein Niederdruck-Abgaskühler in einem ein- oder mehrstufigen Abgaskühlerkonzept ist, wobei das in den Kühler geführte Abgas nach einer letzten Stufe eines Abgas-Turboladersystems, insbesondere stromab der Komponenten zur Abgasnachbehandlung entnehmbar ist.

Vorteilhaft ist, dass der zweite Kühler ein Tri-Flow-Kühler ist.

Vorteilhaft ist, dass der zweite Kühler ein zumindest zweipfadiger Kühler ist.

Vorteilhaft ist, dass ein weiterer luftgekühlter Kühler vorgesehen ist, wobei der zweite Kühler zur Kühlung von einem der beiden, Abgas oder frischer Ladeluft, und ein weiterer Kühler zur Kühlung von dem jeweils anderen der beiden ausgebildet ist.

Vorteilhaft ist, dass ein Strom aus Umgebungsluft durch ein gemeinsames Luftfördermittel sowohl zu dem zweiten Kühler als auch zu einem weiteren Kühler förderbar ist.

Vorteilhaft ist, dass die abströmende Kühlluft des zweiten Kühlers zumindest teilweise einem Fahrzeuginnenraum zu Zwecken der Heizung zuführbar ist.

Vorteilhaft ist, dass eine Ansaugung von Umgebungsluft zur Kühlung des zweiten Kühlers im Bereich eines Radkastens angeordnet ist.

Nachfolgend werden vier bevorzugte Ausführungsbeispiele eines erfindungsgemäßen Kühlsystems beschrieben und anhand der anliegenden Zeichnungen näher erläutert.
- Fig. 1: zeigt eine schematische Darstellung eines ersten Ausführungsbeispiels eines Kühlsystems.
- Fig. 2: zeigt eine schematische Darstellung eines zweiten Ausführungsbeispiels eines Kühlsystems.
- Fig. 3: zeigt eine schematische Darstellung eines dritten Ausführungsbeispiels eines kühlsystems.
- Fig. 4: zeigt eine schematische Darstellung des erfndungsgemäßen Kühlsystems.
- Fig. 5: zeigt eine schematische Darstellung eines im Gegenstrom betriebenen, parallel durchströmten Wämetauschers.
- Fig. 6: zeigt eine schematische Darstellung eines Tri-Flow-Kühlers.
- Fig. 7: zeigt eine schematische Darstellung eines 2-Pfad-Kühlers.
- Fig. 8: zeigt eine schematische Darstellung eines Kreuzstromkühlers.

Das Kühlsystem gemäß Fig. 1 (erstes Ausführungsbeispiel) umfasst einen Hauptkühler 1 eines Verbrennungsmotors 2, der über ein flüssiges Kühlmittel in einem geschlossenen Kühlkreislauf 3 auf an sich bekannte Weise den Verbrennungsmotor 2 kühlt. Der Hauptkühler 1 ist dabei im Stirnbereich des Fahrzeugs angeordnet und wird zumindest größtenteils von Fahrwind durchströmt. Zudem ist ein Hauptlüfter 4 in saugender Anordnung an dem Hauptkühler 1 vorgesehen, mittels dessen eine ausreichende Luftdurchströmung des Hauptkühlers auch bei niedrigen Geschwindigkeiten gewährleistet ist.

Der Verbrennungsmotor 2 weist eine Aufladung seines zugeführten Frischgases 6 mittels eines Abgas-Turboladers 5 auf, wobei die aufgeladene Frischluft 6 vor einer Zuführung zu dem Verbrennungsmotor 2 aufgrund der in dem Abgas-Turbolader 5 erzeugten Erwärmung gekühlt werden muss. Hierzu ist ein von dem Hauptkühler 1 räumlich getrennter Ladeluftkühler 7 vorgesehen, welcher ein zweiter Kühler im Sinne der Erfindung ist. Der Ladeluftkühler 7 wird mittels eines als elektrischer Lüfter ausgebildeten Luftfördermittels 8 mit Umgebungsluft 9 beströmt, wodurch eine direkte Kühlung der Ladeluft 6 in einem offenen Kühlkreislauf gegeben ist. Aus der räumlichen Anordnung der Komponenten in Fig. 1 ergibt sich zudem, dass der Ladeluftkühler 7 und das Luftfördermittel 8 nicht im Stirnbereich des Fahrzeugs, sondern in einem seitlichen Motorraumbereich angeordnet sind. Aufgrund der Nichtanordung im Fahrtwindbereich wird das Luftfördermittel 8 regelmäßig dann in Betrieb sein, wenn der Ladeluftkühler 7 mit ausreichender Kühlleistung betrieben werden muss.

Zudem ist über einen Abzweig 10 in der Abgasleitung des Verbrennungsmotors 2 eine teilweise Abgasrückführung vorgesehen, wobei in einer über ein Ventil (nicht dargestellt) regelbaren Schnittstelle 11 eine Zusammenführung des Abgases mit der aufgeladenen Frischluft erfolgt. Das rückgeführte Abgas wird vor der Zusammenführung im Bereich 10 in einem dritten Kühler 12 gekühlt. Der dritte Kühler 12 ist in dem Hauptkühlkreislauf des Verbrennungsmotors 2 parallel zu dem Verbrennungsmotor 2 angeordnet, so dass die abgeführte Wärme des Abgases über den flüssiggekühlten dritten Kühler 12 letztlich in das Hauptkühlmittel des Verbrennungsmotors 2 eingetragen wird.

Für ein Motorkonzept mit erhöhter Motorleistung oder höheren Abgasrückführraten stellen sich in einer Betrachtung der Wärmebilanz die Wärmeflüsse in dem Kühlsystem des Verbrennungsmotors 2 so dar, dass bedingt durch die Abgasrückführung weniger Wärmeenergie durch das Abgas nach außen gegeben wird oder im Verbrennungsmotor mehr Wärmeenergie in das Kühlmittel eingetragen wird. Die so zusätzlich in das Kühlmittel eingetragene, Wärmemenge wird durch einen größer als üblich ausgelegten Hauptkühler abgeführt. Durch die größere Auslegung des Hauptkühlers 1 ist keine an sich bekannte Kombination des Hauptkühlers mit einem Ladeluftkühler zu einer Baugruppe möglich oder von der Kühlleistung her sinnvoll. Daher ist der Ladeluftkühler 7 separat angeordnet und mit Umgebungsluft beschickt, die von einem Luftfördermittel 8 getrieben ist. In einer sehr groben Betrachtung könnte somit festgestellt werden, dass bei gegebener maximaler Ausnutzung der Kühlmöglichkeit im Stirnbereich eines Fahrzeugs sich die Wärmebilanz gemäß dem erfindungsgemäßen Ausführungsbeispiel so darstellt, dass diejenige Wärmemenge, die dem Abgas entnommen wird, im wesentlichen über den Ladeluftkühler 7 zusätzlich an die Umgebungsluft abgegeben wird.

Das zweite Ausführungsbeispiel gemäß Fig. 2 unterscheidet sich von dem ersten Ausführungsbeispiel hauptsächlich dadurch, dass ein weiterer von Umgebungsluft umströmter und von dem Hauptkühler 1 räumlich getrennter Abgaskühler 13 vorgesehen ist, welcher in Strömungsrichtung des rückgeführten Abgases dem flüssigkeitsgekühlten ersten Abgaskühler (beziehungsweise dritten Kühler)12 nachgeschaltet ist. Dies ist hinsichtlich der Kühlung des Abgases sinnvoll, da die Umgebungslufttemperatur regelmäßig unterhalb der Kühlmitteltemperatur liegt.

Bezüglich der Versorgung des zusätzlichen Abgaskühlers 13 mit Umgebungsluft liegt ein Abzweig 14 im Frischluftstrom 9 vor, der dem in drückender Anordnung betriebenen Luftfördermittel 8 nachgeordnet ist. In der konkreten Ausbildung kann es dabei je nach Anforderung vorgesehen sein, dass Abgaskühler 13 und Ladeluftkühler 7 unmittelbar benachbart angeordnet sind und von demselben Frischluftstrom umströmt werden, oder das sie räumlich getrennt angeordnet sind, wozu zumeist ab dem Abzweig 14 getrennte Luftleitkanäle zur Zuleitung der Frischluft zu den jeweiligen Kühlern 7, 13 vorgesehen sind.

Hinsichtlich der Wärmebilanz gemäß dem Kühlsystem des zweiten Ausführungsbeispiels ist festzustellen, dass der Hauptkühler 1 ebenso wie im ersten Ausführungsbeispiel besonders groß ausgelegt ist, um die zusätzliche Wärmemenge, die durch den flüssig gekühlten Abgaskühler 12 in den Kreislauf des Verbrennungsmotors 2 eingebracht wird abzuführen, wobei zudem Wärmemenge sowohl von dem luftumströmten Ladeluftkühler 307 als auch dem luftumströmenden Abgaskühler 13 an die Umgebung unmittelbar abgegeben wird.

Das Kühlsystem gemäß dem dritten Ausführungsbeispiel (Fig. 3) weist einen Ladeluftkühler 307 auf, der im Unterschied zu dem ersten und zweiten Ausführungsbeispiel nicht räumlich getrennt zu dem Hauptkühler 1 angeordnet ist, sondern mit diesem auf an sich bekannte Weise zu einer Baugruppe zusammengefasst ist. Hierdurch wird der Ladeluftkühler 307 ebenso wie der Hauptkühler 1 von Fahrtwind umströmt und bedingt somit eine Verringerung der möglichen Kühlleistung des Hauptkühlers 1.

Ebenso wie im Fall des zweiten Ausführungsbeispiels liegt eine zweistufige Kühlung des rückgeführten Abgases vor, wobei die erste Stufe ebenfalls durch einen dritten Kühler 12 und die zweite Stufe durch einen luftgekühlten Wärmetauscher 13 erzielt wird. Der Wärmetauscher 13 wird von gepumpter Frischluft umströmt, wobei ein Fördermittel 308 für die Umgebungsluft bzw. Frischluft vorgesehen ist.

Eine Besonderheit liegt in dem Fördermittel 308, welches vorliegend als Antrieb eine separate Abgasturbine 308a aufweist, die über eine Kupplung 308b mit einem Lüfterrad 308c lösbar verbindbar ausgeführt sein kann. In bevorzugter Abwandlung kann das Lüfterrad 308c allerdings auch unmittelbar auf einer Welle des Abgasturboladers 5 aufgesetzt sein, um Bauteile und Bauraum zu sparen. Hierzu weist der Abgasturbolader einen modulartigen weiteren Gehäuseteil zur Ausbildung des Luftfördermittels auf (nicht dargestellt).

Das erfindungsgemäβe Kühlsystem gemäß Fig. 4 weist Ähnlichkeiten mit dem des dritten Ausführungsbeispiels auf. Abweichend liegt jedoch eine zweistufige Aufladung des Verbrennungsmotors 2 mit einem ersten Abgasturbolader 5 a und einem zweiten Abgasturbolader 5 b vor, welche seriell hintereinander angeordnet sind. Nach einer ersten Aufladungsstufe der Frischluft durch den zweiten Abgasturbolader 5 b ist ein luftumströmter Zwischenkühler 415 vorgesehen, welcher die vorverdichtete Ladeluft herunterkühlt, bevor sie in die Verdichterstufe des ersten Abgasturboladers 5a eintritt und dort endverdichtet wird. Der Zwischenkühler 415 kann dabei als "zweiter Kühler" oder auch als "weiterer Kühler" im Sinne der Erfindung dienen. Nach Endverdichtung durchströmt die verdichtete Ladeluft den im Prinzip aus dem dritten Ausführungsbeispiel bekannten und mit dem Hauptkühler 1 zu einer Baueinheit vereinheitlichten Hauptladeluftkühler 407, wonach an einer Schnittstelle 11 rückgeführtes Abgas der endverdichteten und gekühlten Ladeluft zugeführt wird. Das rückgeführte Abgas wird ebenso wie im dritten Ausführungsbeispiel zweistufig über einen flüssiggekühlten zweiten Kühler 12 und einen luftgekühlten Kühler 13 gekühlt. Insgesamt erliegen im vierten Ausführungsbeispiel somit zwei luftgekühlte Gaskühler 415, 13 vor, welche von dem Hauptkühler 1 bzw. dem Hauptladeluftkühler 407 räumlich getrennt im Motorraum angeordnet sind. Zur Versorgung dieser beiden Kühler 415, 13 mit kühler Umgebungsluft ist ein elektrisch betriebenes und als Radiallüfter ausgebildetes Luftfördermittel 8 vorgesehen, welches in drückender Anordnung Luft durch einen Abzweig 414 drückt, durch den die Kühlluft auf die beiden Kühler 13, 415-verteilt wird. In dem Zuleitungskanal zu dem Kühler 13 ist zudem ein einstellbares Ventil bzw. eine Stellklappe 416 vorgesehen. Durch Regelung dieser Stellklappe 416 kann eine geregelte Aufteilung des Kühlluftstroms auf die beiden Kühler 13, 415 eingestellt werden. Hierdurch ist eine Optimierung des Kühlsystems je nach Betriebszustand möglich. In dem vierten Ausführungsbeispiel sind somit insgesamt vier Kühler 1, 13, 407, 415 vorgesehen, die eine direkte offene Kühlung mit Umgebungsluft bewirken und somit von dem Verbrennungsmotor 2 erzeugte Wärme in die Umgebung abgeben.

Unabhängig von den Ausführungsbeispielen gemäß Fig. 1 bis Fig. 4 zeigen Fig. 5 bis Fig. 8 beispielhafte schematische Ausführungen von Wärmetauschern, die von ihrer Bauart her für einen erfindungsgemäßen zweiten Kühler oder auch einen weiteren Kühler besonders geeignet sind.

Dabei zeigt Fig. 5 einen parallel durchströmten, im Gegenstrom betriebenen Wärmetauscher 501, welcher in eine Richtung von einem Primärmedium 20 und in einer dazu getrennten Kammer in Gegenrichtung von einem Kühlluftstrom 21 (Sekundärmedium) durchströmt wird.

Fig. 6 zeigt einen Tri-Flow-Kühler, 601, welcher in einer Richtung von dem zu kühlenden Primärmedium 20 durchströmt wird. Bei insgesamt drei Anschlussstutzen 602, 603, 604 wird Kühlluft an den beiden endseitigen Stutzen 602, 604 zugeleitet und durch den mittigen Stutzen 603 abgeleitet. In einem ersten Abschnitt des Tri-Flow-Kühler 601 fließt die Kühlluft somit gleichgerichtet mit dem Primärmedium und in dem nachfolgenden zweiten Abschnitt entgegengerichtet zu dem Primärmedium. Hierdurch lässt sich die Kühlleistung bei ausreichender zur Verfügung stehender Menge an Kühlluft 21 und bei gegebenen Baumaßen besonders vergrößern, wobei zudem eine gleichmäßige Erhitzung des Kühlers 601 gegeben ist.

Ähnlich wie der Tri-Flow-Kühler kann die Kühlleistung durch einen Zwei-Pfad-Kühler 701 (siehe Fig. 7) optimiert werden, wobei die Kühlluft 21 über jeweils vier an dem Kühler vorgesehene Anschlüsse 702, 703, 704, 705 ein-und austritt, wobei zwei gegen Stromrichtung betriebene Kühlpfade sequentiell entlang des Pfades des Primärmediums 20 vorgesehen sind.

Fig. 8 zeigt einen Kreuzstromkühler, bei dem Primärmedium 20 und Kühlluft 21 im Wesentlichen im rechten Winkel zueinander strömen. Ein Kreuzstromkühler 801 ist einfach herstellbar und effektiv falls der erforderliche Bauraum zur Verfügung steht.

Ein zweiter Kühler im Sinne der Erfindung kann vom Aufbau her eine Rohrbündelbauweise aufweisen, insbesondere mit luftgekühlter Berippung. Es kann sich auch um eine Scheibenbauweise mit axialer Durchströmung des Primärgases handeln, insbesondere mit beidseitiger Berippung, insbesondere mit einem umgebenden Gehäuse. Alternativ kann ein zweiter Kühler eine Scheibenbauweise aufweisen, bei der das Primärmedium die Scheiben quer anströmt; auch hier kann eine Berippung vorliegen. Sowohl Primärseite als auch Sekundärseite können jeweils mit Turbulenzerzeugern (Winglets) oder auch innenberippt ausgestaltet sein.

Ganz allgemein kann bei jedem der beschriebenen Ausführungsbeispiele vorgesehen sein, dass die durch den Kühlungsprozess erwärmte Frischluft nicht oder nur teilweise in die Umgebung abgeführt und für eine Heizung des Innenraums des Fahrzeugs verwendet wird. Dies kann über Beimischung oder mittels eines Wärmetauschers geschehen. Hierzu können nicht eingezeichnete Kühlluftkanäle und Regelklappen auf einfache Weise dienen.

Da durch ein erfindungsgemäßes Kühlsystem Wärmetauscher aus der Fahrzeugfront verlagert werden, kann der gegebenenfalls freiwerdende Bauraum besonders sinnvoll auch zur Implementierung eines zusätzlichen Niedertemperaturkühlmittelkreislaufs neben dem Hauptkülmittelkreislauf genutzt werden, mit einem weitgehend vor dem Hauptmittelkühler an der Fahrzeugstirnseite angeordneten zweiten Kühlmittelkühler. Analog kann statt eines Niedertemperaturkühlmittelkreises auch ein Kältemittelkreislauf vorgesehen sein wobei statt des zweiten Kühlmittelkühlers ein Kondensator weitgehend vor dem Kühlmittelkühler angeordnet ist.

Alle insbesondere auch in den Ausführungsbeispielen genannten Bauteile und Anordnungen können in beliebiger Form kombiniert sein. Dies gilt insbesondere für die Art und Bauweise der Wärmetauscher, der Luftförderelemente, Kupplungselemente, Ventile, Bypassrohre und Auslässe der Kühlluft in die Umgebung, die jeweils in unterschiedlicher Anordnung und Anzahl in das Kühlsystem integriert sein können.

Da sich die Kühlluft stark erhitzen kann, können am Auslass der Kühlluft in die Umgebung Maßnahmen vorgesehen werden um die unzulässige Erhitzung von anderen Fahrzeugkomponenten oder Gefährdung von Personen, insbesondere auch Passanten, auszuschließen. Dies kann durch eine geeignete Positionierung des Auslasses, insbesondere z.B. oberhalb der Fahrerkabine, erfolgen. Vorteilhaft kann auch eine Abgabe der Kühlluft über den Auspuff sein. In einer weiteren vorteilhaften Ausführung kann die Kühlluft am Auslass mit Umgebungsluft vermischt und so abgekühlt werden. Besonders sinnvoll kann hierbei eine starke Verwirbelung der Kühlluft am Austritt sein, insbesondere ist dabei die Beaufschlagung mit starkem Drall zu nennen, die besonders effektiv zum Aufbrechen des austretenden Gasstrahls und damit zu effizienter Durchmischung mit Umgebungsluft führt.

## Patentansprüche

1. Kühlsystem für ein Kraftfahrzeug, umfassend
einen ersten im wesentlichen in der Fahrzeugfront angeordneten Hauptkühler (1) zur Kühlung eines Kühlmittels (3) eines Verbrennungsmotors (2) durch einen Luftstrom aus Umgebungsluft,
einen Hauptlüfter (4) zur Bestromung des Hauptkühlers (1) mit dem Luftstrom aus Umgebungsluft,
einen Abgaskühler (13), der der Kühlung von Abgas des Verbrennungsmotors (2) dient, wobei
der Abgaskühler (13) räumlich getrennt von dem Hauptkühler (1) angeordnet ist, und
ein von dem Hauptlüfter (4) separates Luftfördermittel (8, 308), mittels dessen der Abgaskühler (13) mit einem Luftstrom aus Umgebungsluft beströmbar ist, wobei der Luftstrom für den Abgaskühler (13) und der Luftstrom für den Hauptkühler (1) räumlich getrennt voneinander aus der Umgebung entnommen werden **gekennzeichnet durch** einen von dem Abgaskühler (13) verschiedenen zusätzlichen Abgaskühler (12), der der Kühlung des Abgases des Verbrennungsmotors (2) dient, und
der zusätzlichen Abgaskühler (12) mittels eines flüssigen Mediums, insbesondere eines Kühlmittels (3) des Verbrennungsmotors (2), kühlbar ist und der dem Abgaskühler (13) zugeordnete Luftstrom über ein Ventilmittel (416), insbesondere eine stellbare Klappe, in seiner Größe veränderbar ist, wobei
in einer Führung des zu kühlenden Gases ein veränderbarer Abzweig, insbesondere ein Bypass, um den Abgaskühler (13) vorgesehen ist, wobei ein ladeluffkühler (415) vorgesehen ist,
der der Kühlung von Ladeluft für den Verbrennungsmotor (2) dient und
das Luftfördermittel (8, 308) den Luftstrom aus Umgebungsluft sowohl **durch** den Abgaskühler (13) als auch **durch** den Ladeluftkühler (415) fördert.

2. Kühlsystem nach Anspruch 1, **dadurch gekennzeichnet, dass** das Abgas des Verbrennungsmotors (2) in dem Abgaskühler (13) und dem zusätzlichen Abgaskühler (12) mindestens zweistuflg abkühlbar ist.

3. Kühlsystem nach einem der vorherigen Ansprüche, **dadurch gekennzeichnet, dass** das Luftfördermittel (8, 308) mechanisch mit dem Verbrennungsmotor koppelbar ist.

4. Kühlsystem nach einem der Ansprüche 1 und 2, **dadurch gekennzeichnet, dass** das Luftfördermittel (8, 308) über eine Abgasturbine antreibbar ist.

5. Kühlsystem nach Anspruch 4, **dadurch gekennzeichnet, dass** das Luftfördermittel (8, 308) mit einer Welle eines Abgas-Turboladers zur Luftaufladung antreibbar ist.

6. Kühlsystem nach einem der vorherigen Ansprüche, **dadurch gekennzeichnet, dass** mindestens ein Antrieb des Luftfördermittels (8, 308) selektierbar regelbar, insbesondere an- und abschaltbar ist.

7. Kühlsystem nach einem der vorhergehenden Ansprüche, **dadurch gekennzeichnet, dass** der Abgaskühler (13) von einem zu dem Verbrennungsmotor (2) rückgeführten Abgasstrom durchströmbar ist.

8. Kühlsystem nach einem der vorhergehenden Ansprüche, **dadurch gekennzeichnet, dass** der Abgaskühler (13) ein Paralielstromkühler (501, 601, 701), insbesondere ein Gegenstromkühler ist.

9. Kühlsystem nach einem der Ansprüche 1 bis 8, **dadurch gekennzeichnet, dass** der Abgaskühler (13) ein Kreuzstromkühler (801) ist.

10. Kühlsystem nach einem der vorhergehenden Ansprüche, **dadurch gekennzeichnet, dass** eine Ansaugung von Umgebungsluft zur Kühlung des Abgaskühlers (13) außerhalb des Motorraums stattfindet.

## Claims

1. A cooling system for a motor vesicle, comprising a first main cooled (1) which is arranges substantially in the front of the vesicle four cooling a coolant (3) of an internal combustion engine (2) by means of an air flow of ambient air,
a main fan (4) for supplying the air flow of ambient air to the main cooled (1),
an exhaust gas cooler (13) serving the fooling of exhaust gas of the internal combustion engine (2), wherein the exhaust gas cooled (13) is arranged spatially separate from the main cooler (1), and
an air feeding means (8, 308), which is separate from the main cooled (4) and by means of which the exhaust gas cooper (13) can be supplies with an air flow of ambient air, with the air flow for the exhaust gas cooler (13) and the air flow for the main cooler (1) being extracted from the environment spatially separately from one another,
**characterized by**
an additional exhaust gas cooler (12) which is different from the exhaust gas cooler (13) and serves the cooling of the exhaust gas of the internal combustion engine (2), and with the additional exhaust gas cooler (12) being coolable by means of a liquid medium, in particular a coolant (3) of the internal combustion engine (2), and the air flow assigned to the exhaust gas cooler (13) being variable in magnitude by means of a valve means (416), in particular an adjustable flap, wherein a variable brunch, in particular a bypass, around the exhaust gas cooler (13) is provided in a guide of the gas which is to be cooled, wherein a charge air cooler is provides (415), which serves the cooling of charge air four the infernal combustion engine (2) and the air feeding means (8, 308) delivery the air flow from the ambient air broth trough the exhaust gas cooler (13) and through the charge air cooler (415).

2. The cooling system as claimed in claim 1, **characterized in that** the exhaust gas of the internal combustion engine (2) can be cooled at least in two stages in the exhaust gas cooled (13) and the additional exhaust gas cooler (12).

3. The cooling system as claimed in one of the receding claims, **characterized in that** the air feeding means (8, 308) can be mechanically coupled to the internal combustion engine.

4. The cooling system as claimed in one of claims 1 and 2, **characterized in that** the air feeding means (8, 308) can be driven by means of ain exhaust-gas turbine.

5. The cooling system as claimed in claim 4, **characterized in that** the air feeding means (8) can be driven by means of a shaft of an exhaust-gas turbocharged four air charging.

6. The cooling system gas claimed in one of the preceding claims, **characterized in that** at least one derive of the air feeding means (8, 308) can be electively regulated, in particular activated and deactivates.

7. The cooling system was claimed in one of the preceding claims, **characterized in that** the exhaust gas cooler (13) can be traverses by an exhaust-gas flow which is recirculates to the internal combustion engine (2).

8. The cooling system as claimed in one of the preceding claims, **characterized in that** the exhaust gas cooler (13) is a parallel-flow cooled (501, 601, 701), in particular a counterflow cooler.

9. The cooling system as claimed in one of claims 1 to 8, **characterized in that** the exhaust gas cooler (13) is a cross-flow cooler (801).

10. The cooling system as claimed in one of the preceding claims, **characterized in that** an intake of ambient air for cooling the exhaust gas cooler (13) takes place outside the engine bay.

## Revendications

1. Système de refroidissement peur une véhicule automobile, comprenait
un premier refroidisseur principal (1) disposé principalement dans la partie savant du véhicule et servant au refroidissement d'un liquide de refroidissement (3) d'un moteur à combustion interne (2), par une flux d'air provenait de l'air ambiant,
un ventilateur principal (4) servant à l'alimentation du refroidisseur principal (1) avec le flux d'air provenant de l'air ambiant,
un refroidisseur de gaz d'échappement (13) qui sert au refroidissement de gaz d'échappement du monteur à combustion interne (2), où le refroidisseur de gaz d'échappement (13) est disposé en étant physiquement séparé du refroidisseur principal (1), et
un moyen de transport de l'air (8, 308) séparé du ventilateur principal (4), moyen de transport de l'air à l'aide auquel le refroidisseur de gaz d'échappement (13) peut être alimenté par un flux d'air provenant de l'air amblant, où le flux d'air pour le refroidisseur de gaz d'échappement (13) et le flux d'air pour le refroidisseur principal (1) sont prélevés du milieu ambiant en étant physiquement séparés l'un de l'autre,
**caractérisé par** une refroidisseur de gaz d'échappement supplémentaire (12), diffèrent du refroidisseur de gaz d'échappement (13), refroidisseur de gaz d'échappement supplémentaire qui sert au refroidissement des gaz d'échappement du moteur à combustion interne (2), et le refroidisseur de gaz d'échappement supplémentaire (12) peut être refroidi par une milieu liquide, en particulier par un liquide de refroidissement (3) du moteur à combustion interne (2), et l'importance du flux d'agir associé au refroidisseur de gaz d'échappement (13) peut être modifiée par un moyen (416) formant soupape, en particulier par un volet réglable, où, dans un guidage des gaz d'échappement à refroidir, il est prévu autour du refroidisseur de gaz d'échappement (13), une bifurcation modifiable, en particulier une dérivation, où il est prévu un refroidisseur d'air de suralimentation (415) qui sert au refroidissement d'air de suralimentation pour le moteur à combustion interne (2), et le moyen de transport de l'air (8, 308) fait circuler le flux d'air provenant de l'air ambiant, aussi bien à travers le refroidisseur de gaz d'échappement (13) qu'à travers le refroidisseur d'air de suralimentation (415).

2. Système de refroidissement selon la revendication 1, **caractérisé en ce que** les gaz d'échappement du moteur à combustion interne (2) peuvent être refroidis au soins à deux niveaux, dans le refroidisseur de gaz d'échappement (13) et dans le refroidisseur de gaz d'échappement supplémentaire (12).

3. Système de refroidissement selon l'une ou l'autre des revendications précédente, **caractérisé en ce que** le moyen de transport de l'air (8, 308) peut être couplé mécaniquement au moteur à combustion interne.

4. Système de refroidissement selon l'une des revendications 1 et 2, **caractérisé en ce que** le moyen de transport, de l'air (8, 308) peut être entraîné par une turbine à gaz d'échappement.

5. Système de refroidissement selon la revendication 4, **caractérisé en ce que** le moyen de transport de l'air (8, 308) prévu pour la suralimentation de l'air peut être entraîné par un arbre d'un turbocompresseur à gaz d'échappement.

6. Système de refroidissement selon l'une quelconque des revendications précédentes, **caractérisé en ce qu'**au moins un entraînement du moyen de transport de l'air (8, 308) est réglable de façon sélective, en particulier en étant activé et désactivé.

7. Système de refroidissement selon l'une quelconque des revendications précédentes, **caractérisé en ce que** le refroidisseur de gaz d'échappement (13) peut être traversé par un flux de gaz d'échappement recyclé et dirigé jusqu'au moteur à combustion interne (2).

8. Système de refroidissement selon l'une quelconque des revendications précédentes, **caractérisé en ce que** le refroidisseur de gaz d'échappement (13) est un refroidisseur à flux parallèles (501, 601, 701), en particulier un refroidisseur à flux opposés.

9. Système de refroidissement selon l'une quelconque des revendication 1 à 8, **caractérisé en ce que** le refroidisseur de gaz d'échappement (13) est un refroidisseur à flux croisés (801).

10. Système de refroidissement selon l'une quelconque des revendication précédentes, **caractérisé en ce qu'**une aspiration de l'air ambiant servant au refroidissement du refroidisseur de gaz d'échappement (13) se produit à l'extérieur du compartiment moteur.
